# FASCICULE DE BREVET EUROPEEN

(11) **EP 2 410 118 B1**
(45) Date de publication et mention de la délivrance du brevet: **19.08.2015**
(21) Numéro de dépôt: 11305715.2
(22) Date de dépôt: 09.06.2011
(51) Int. Cl.: E06B 9/15

(54) **Element de tablier de dispositif d'occultation**
Behangelement für Verdunkelungsvorrichtung
Panel element of a shading device

(30) Priorité: 23.07.2010 FR 1056058
(43) Date de publication de la demande: 25.01.2012
(73) Titulaire: BUBENDORFF, 68220 Attenschwiller (FR)
(72) Inventeur: Birker, Arnaud, F - 68440 DIETWILLER (FR); Bubendorf, Robert, F - 68220 ATTENSCHWILLER (FR)
(74) Mandataire: Rhein, Alain

(56) Documents cités:
- DE-A1- 1 709 192
- DE-U1- 8 612 043

## Description

La présente invention concerne un élément de tablier de dispositif d'occultation comportant au moins un embout ainsi qu'au moins une lame.

Cette invention a, également, trait à un procédé d'assemblage d'un embout et d'une lame que comporte un tel élément de tablier de dispositif d'occultation.

La présente invention concerne le domaine de la fabrication des dispositifs d'occultation comportant un tablier constitué par une pluralité d'éléments comportant, chacun, au moins une lame et au moins un embout. En fait, cette invention trouvera une application particulièrement appropriée dans le domaine des volets roulants comportant un tablier constitué par une juxtaposition d'une pluralité d'éléments, assemblés deux à deux, plus particulièrement par accrochage, et constitués, chacun, par au moins une lame et par au moins un embout.

On connaît, d'ores et déjà, des volets roulants correspondant à la description ci-dessus et comportant une pluralité d'éléments de tablier constitués, chacun, d'une part, par au moins une lame pourvue d'au moins une cavité débouchant à au moins une extrémité latérale de cette lame et, d'autre part, par au moins un embout engagé, au moins en partie, à l'intérieur d'une cavité d'une telle lame, ceci latéralement par rapport à cette lame.

Le procédé de fabrication d'un tel élément de tablier de volet roulant comporte une étape d'assemblage d'un tel embout avec une telle lame. En fait, un tel assemblage consiste à engager un tel embout à l'intérieur d'une cavité d'une telle lame, ceci jusqu'à ce que cet embout atteigne la position définitive qu'il adopte au sein de l'élément de tablier. Cet assemblage consiste, alors, à assurer l'immobilisation d'un tel embout par rapport à une telle lame et à l'intérieur de celle-ci. Une telle immobilisation consiste à poinçonner la lame ou, encore, à découper une languette dans une paroi de cette lame avant repousser cette languette à l'intérieur de la cavité de cette lame pour coopérer avec l'embout.

L'inconvénient d'une telle immobilisation consiste en ce que le poinçonnage de la lame ou la découpe de la languette restent toujours visibles et présentent un caractère particulièrement inesthétique.

DE 86 12 043.3 U décrit un élément de tablier selon le préambule de la revendication 1.

La présente invention se veut de remédier aux inconvénients des éléments de tablier de dispositif d'occultation de l'état de la technique obtenus par la mise en oeuvre d'un tel procédé d'assemblage.

A cet effet, l'invention concerne un élément de tablier de dispositif d'occultation comportant, d'une part, au moins une lame présentant au moins une extrémité latérale et pourvue d'au moins une cavité débouchant à une telle extrémité latérale et, d'autre part, un embout au moins en partie engagé à l'intérieur de la cavité de ladite lame.

Cet élément de tablier est caractérisé par le fait que :- la lame comporte, d'une part, au moins un moyen d'accrochage réalisé par au moins une déformation de cette lame et, d'autre part, au moins un logement résultant d'au moins une déformation de cette lame ayant permis de réaliser au moins un moyen d'accrochage ; - l'embout comporte, d'une part, au moins un moyen d'accrochage complémentaire coopérant avec un moyen d'accrochage que comporte la lame et, d'autre part, au moins un organe pour combler un tel logement que comporte la lame.

Une autre caractéristique consiste en ce que la lame comporte une paroi interne et une paroi externe tandis qu'un moyen d'accrochage est constitué par une aile, que comporte une telle paroi, qui s'étend dans le prolongement d'une telle paroi et en direction de l'autre paroi, et qui est constituée par au moins une déformation d'une telle paroi. En fait, au moins la paroi qui comporte au moins une aile, voire ladite aile elle-même, sont de nature élastique.

Une caractéristique additionnelle consiste en ce que l'embout comporte, entre une extrémité libre de cet embout positionnée à l'intérieur de la cavité de la lame et un moyen d'accrochage complémentaire, au moins une matrice conçue pour conférer au moins un moyen d'accrochage à une lame de cet élément de tablier de dispositif d'occultation, ceci au moins par déformation d'une partie de cette lame.

L'invention concerne, encore, un procédé d'assemblage d'un embout et d'une lame que comporte un élément de tablier de dispositif d'occultation.

Ce procédé est caractérisé par le fait que :
- on confère à ladite lame au moins un moyen d'accrochage, ceci au moins en déformant une partie de cette lame ;
- au moins en déformant une partie de cette lame, on définit au moins un logement que comporte alors cette lame ;
- on engage l'embout à l'intérieur d'une cavité que comporte la lame, ceci jusqu'à ce que cet embout atteigne la position définitive qu'il adopte au sein de l'élément de tablier ;
- dans cette position définitive, on assure la coopération entre un moyen d'accrochage que comporte la lame et un moyen d'accrochage complémentaire que comporte l'embout et on comble, avec au moins un organe que comporte ledit embout, au moins un logement que comporte la lame et qui résulte d'au moins une déformation de cette lame.

Ainsi, lorsque l'embout de l'élément de tablier adopte sa position définitive au sein de cet élément de tablier, le logement de la lame, résultant de la déformation de cette dernière pour lui conférer un moyen d'accrochage, est comblé par un organe que comporte cet embout. Ceci permet, avantageusement, d'occulter la présence des moyens permettant d'assembler cet embout et cette lame ainsi que d'améliorer le caractère esthétique du dispositif d'occultation au niveau d'un tel assemblage.

Le moyen d'accrochage et/ou la paroi de la lame comportant un tel moyen d'accrochage sont de type élastique ce qui permet, d'une part, de provoquer un éloignement de ce moyen d'accrochage d'une configuration de coopération entre ce moyen d'accrochage et un moyen d'accrochage complémentaire que comporte l'embout, ceci par engagement de l'embout à l'intérieur de la lame et, d'autre part, d'autoriser ensuite un retour élastique de ce moyen d'accrochage dans cette configuration de coopération lorsque l'embout a atteint sa position définitive.

L'embout de l'élément de tablier comporte, également, une matrice permettant de conférer à une lame au moins un moyen d'accrochage destiné à coopérer avec un moyen d'accrochage complémentaire que comporte cet embout. Cette opération est réalisée par emboutissage, lorsque l'embout est partiellement engagé à l'intérieur de la lame, et en utilisant, de manière avantageuse, la matrice dont est pourvue ledit embout, ceci sans qu'il soit nécessaire de recourir à un outil spécifique pourvu d'une telle matrice.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée d'un dispositif d'occultation comportant un tablier constitué par une pluralité d'éléments dont au moins une partie sont conformes à la présente invention ;
- la figure 2 est une vue schématisée, en perspective, et en détail d'un élément de tablier de dispositif d'occultation correspondant à un premier mode de réalisation de l'invention, ceci après assemblage de la lame et d'un embout de cet élément de tablier ;
- la figure 3 est une vue schématisée et en coupe selon III-III de l'élément de tablier illustré figure 2 ;
- la figure 4 est une vue schématisée et en coupe selon IV-IV de l'élément de tablier illustré figure 2 ;
- la figure 5 est une vue schématisée, en perspective, en éclaté et en détail, de l'élément de tablier illustré figure 2 ;
- la figure 6 est une vue similaire à la figure 5 et correspondant à un élément de tablier de dispositif d'occultation correspondant à un deuxième mode de réalisation de l'invention.

La présente invention concerne le domaine de la fabrication des dispositifs d'occultation.

En fait, un tel dispositif d'occultation 1 peut être constitué par un store ou, encore, par un volet roulant tel qu'illustré figure 1 et auquel il sera, essentiellement, fait référence dans la suite de la description sachant, cependant, que la présente invention n'y est aucunement limitée.

En fait, un tel dispositif d'occultation 1 comporte un tablier 2 ainsi que des coulisses latérales (3 ; 3') à l'intérieur desquelles défilent les extrémités latérales (20 ; 20') de ce tablier 2. Ces coulisses latérales (3 ; 3') sont surmontées par un caisson 4 à l'intérieur duquel est monté en rotation un arbre (non représenté) pour l'enroulement et le déroulement du tablier 2.

Un tel tablier 2 est constitué par une pluralité d'éléments 5 raccordés deux à deux, plus particulièrement par l'intermédiaire de moyens d'accrochage que comporte chacun de ces éléments 5, ceci pour former ledit tablier 2.

On observera qu'un tel élément 5 de tablier 2 de dispositif d'occultation 1 comporte, en fait, au moins une lame 6 ainsi qu'au moins un embout 7.

Selon un premier mode de réalisation illustré figure 1, un tel élément 5 de tablier 2 peut, alors, comporter une unique lame 6 ainsi qu'au moins un embout 7, plus particulièrement dénommé embout d'extrémité, équipant au moins une extrémité latérale (60 ; 60') de ladite lame 6 et conçu pour défiler à l'intérieur d'une coulisse latérale (3 ; 3') que comporte le dispositif d'occultation 1.

Dans un tel mode de réalisation, ledit élément 5 comporte, en fait préférentiellement, deux embouts (7 ; 7') chacun équipant une extrémité latérale (60 ; 60') de cette lame 6 et chacun défilant alors à l'intérieur d'une coulisse latérale (3 ; 3').

Cependant et selon un autre mode de réalisation non représenté, un tel élément 5 de tablier 2 peut aussi comporter au moins deux lames 6 ainsi qu'au moins un embout 7 conçu pour assembler deux de ces lames 6. Un tel embout 7, dénommé alors embout de liaison, est interposé entre deux lames 6 qui s'étendent selon un même axe longitudinal.

Dans un pareil cas, ledit élément 5 de tablier 2 peut, encore, comporter, de manière additionnelle, au moins un embout d'extrémité de type susmentionné.

En ce qui concerne la lame 6 d'un élément 5 de tablier 2 de dispositif d'occultation 1, celle-ci 6 comporte, de manière connue, d'une part, une paroi interne 61', destinée à être orientée en direction de l'arbre d'enroulement/déroulement du tablier 2 lorsque ce tablier 2 est enroulé sur cet arbre, et plus particulièrement de forme concave et, d'autre part, une paroi externe 61, destinée à être orientée dans une direction opposée à celle de cet arbre d'enroulement/déroulement lorsque le tablier 2 est enroulé sur cet arbre, et plus particulièrement de forme convexe.

Une telle lame 6 s'étend le long d'un axe et présente au moins une cavité 62, au moins délimitée par les parois externe 61 et interne 61', et débouchant à au moins une extrémité latérale (60 ; 60') de cette lame 6.

Tel que mentionné ci-dessus, l'élément 5 de tablier 2 comporte, également, au moins un embout 7.

Un tel embout 7 comporte, de manière connue, d'une part, une première portion 70 engagée à l'intérieur d'une cavité 62 que comporte la lame 6 et, d'autre part, une deuxième portion 71, positionnée à l'extérieur de la cavité 62 de cette lame 6, située dans le prolongement de ladite première portion 70 de l'embout 7, et réalisée de matière avec celle-ci 70.

Cette deuxième portion 71 de l'embout 7 comporte une embase 710, venant en butée contre une extrémité latérale 60 de la lame 6, et dont une partie au moins est destinée à défiler à l'intérieur d'une coulisse latérale 3 du dispositif d'occultation 1.

Selon l'invention, la lame 6 de l'élément 5 de tablier 2 comporte au moins un moyen d'accrochage 63 réalisé par au moins une déformation de cette lame 6, voire (et de préférence) par une découpe de cette lame 6 suivie d'une telle déformation.

Tel que mentionné ci-dessus, ladite lame 6 comporte une paroi externe 61 et une paroi interne 61'. Le moyen d'accrochage 63 que comporte cette lame 6 est, alors, constitué par une aile 630, que comporte une telle paroi (externe 61 et/ou interne 61'), qui s'étend dans le prolongement d'une telle paroi (61 ; 61') et en direction de l'autre paroi (interne 61' et/ou externe 61), et qui est constituée par au moins une déformation (voire et de préférence par une découpe et une déformation) d'une telle paroi (61 ; 61').

Selon une autre caractéristique, au moins la paroi (externe 61 et/ou interne 61') qui comporte au moins une telle aile 630, voire ladite aile 630 elle-même, sont de nature élastique.

Cette caractéristique permet, avantageusement et tel qu'il sera exposé plus en détail ci-dessous, de procéder à un retour élastique de cette aile 630 dans une position d'assemblage de la lame 6 avec un embout 7, ceci après avoir éloigné cette aile 630 d'une telle position par déformation élastique.

A ce propos, on observera qu'une telle élasticité peut être conférée à cette lame 6 en définissant, de manière appropriée, la longueur (1) de l'aile 630, d'une part, en fonction de la largeur (L) et de l'épaisseur (e) de la paroi (externe 61 et/ou interne 61') de la lame 6 comportant cette aile 630 et, d'autre part, en sorte que cette paroi (61 ; 61') et/ou cette aile 630 puissent subir une déformation élastique.

Un mode particulier de réalisation consiste en ce qu'on choisit, alors, plus particulièrement le rapport de la longueur (1) de l'aile 630 sur la largeur (L) de la paroi (61 ; 61'), a savoir (1/L), en fonction de l'épaisseur (e) de cette paroi 61 ; 61'.

Une caractéristique additionnelle consiste en ce que, au moins lors de la réalisation de l'aile 630 d'un moyen d'accrochage 63, cette aile 630, que comporte une paroi (externe 61 et/ou interne 61'), s'étend en direction de l'autre paroi (interne 61' et/ou externe 61) en formant, avec la paroi (externe 61 et/ou interne 61') qui comporte cette aile 630, un angle inférieur ou égal à 90°.

Un tel mode de réalisation permet, avantageusement et tel qu'il sera exposé plus en détail ci-dessous, de favoriser l'éloignement de cette aile 630 de la position d'assemblage susmentionnée.

Selon encore une autre caractéristique, ladite aile 630 s'étend selon une direction, selon le cas, perpendiculaire (figures 2 à 5) ou parallèle (figure 6) à un axe selon lequel s'étend la lame 6.

Tel que visible sur les figures 2, 3, 5 et 6, ledit moyen d'accrochage 63 (plus particulièrement l'aile 630 d'un tel moyen d'accrochage 63) est constitué par au moins une déformation (voire, et de préférence, par une découpe complétée par une telle déformation) d'une partie d'une bordure 64 de l'extrémité latérale 60 d'une paroi (externe 61 et/ou interne 61') de la lame 6.

La réalisation d'un tel moyen d'accrochage 63 conduit, alors, à définir un logement 65, que comporte ladite lame 6 (plus particulièrement la paroi externe 61 et/ou interne 61' de cette lame 6), qui s'étend, lui aussi, en bordure 64 de l'extrémité latérale 60 de cette lame 6 (plus particulièrement de la paroi externe 61 et/ou interne 61' de cette lame 6) et qui résulte d'au moins une déformation (plus particulièrement d'une découpe et d'une telle déformation) de cette lame 6 ayant permis de réaliser au moins un moyen d'accrochage 63.

Tel que mentionné ci-dessus, l'élément 5 de tablier 2 du dispositif d'occultation 1 comporte au moins un embout 7.

Un tel embout 7 comporte, alors, au moins un moyen d'accrochage complémentaire 72 coopérant avec un moyen d'accrochage 63 que comporte la lame 6, ceci pour un assemblage et/ou une immobilisation de cet embout 7 par rapport à cette lame 6.

A ce propos, on observera qu'un tel moyen d'accrochage complémentaire 72 est constitué par ouverture, que comporte ledit embout 7, et qui adopte la forme d'une rainure, d'une gorge, d'une entaille, d'une fente, d'un trou ou analogue.

Tel que visible sur la figure 3, une telle ouverture est délimitée par des parois formant, entre elles, un angle compris entre 5 et 20°. Un tel mode de réalisation permet, avantageusement, de faciliter l'engagement du moyen d'accrochage 63 (plus particulièrement de l'aile 630 d'un tel moyen d'accrochage 63) à l'intérieur d'une telle ouverture et/ou le retour élastique de ce moyen d'accrochage 63.

Une caractéristique additionnelle consiste en ce que l'embout 7 comporte, entre une extrémité libre 700 de la première portion 70 de cet embout 7 positionnée à l'intérieur de la cavité 62 de la lame 6 et un moyen d'accrochage complémentaire 72, au moins une rampe 73 divergeant par rapport à un plan médian longitudinal de l'embout 7, ceci en direction d'un tel moyen d'accrochage complémentaire 72.

Une telle rampe 73 permet, avantageusement et tel qu'il sera décrit plus en détail ci-dessous, d'éloigner un moyen d'accrochage 63 de sa position d'assemblage, ceci lors de l'engagement de l'embout 7 à l'intérieur de la cavité 62 de a lame 6. C'est, plus particulièrement, le long de cette rampe 73 que progresse, alors, un tel moyen d'assemblage 63 lors d'un tel engagement, cette progression étant facilitée par l'angle (inférieur ou égal à 90°) de l'aile 630 de ce moyen d'accrochage 63.

Selon une autre caractéristique, l'embout 7 comporte au moins un organe 74 conçu pour combler au moins un logement 65, que comporte ladite lame 6, et qui a été défini lors de la réalisation d'un moyen d'accrochage 63.

A ce propos, on rappellera que ledit embout 7 comporte, d'une part, une première portion 70 engagée à l'intérieur de la lame 6 et, d'autre part, une deuxième portion 71 positionnée à l'extérieur de cette lame 6 et comportant une embase 710.

Aussi, c'est, plus particulièrement, ladite deuxième portion 71 de cet embout 7 qui comporte, alors, au moins un tel organe 74 qui est, de préférence (et comme visible figures 2, 5 et 6), constitué par un prolongement de ladite embase 710, s'étendant latéralement par rapport à cette embase 710 et en direction d'une extrémité libre 700 de la première portion 70 de l'embout 7.

On observera qu'un tel organe 74 et qu'un tel logement 65 présentent, de préférence, des formes et des dimensions ajustées pour un emboîtement avec un faible jeu.

Un tel mode de réalisation permet, avantageusement, d'occulter les moyens d'assemblage (moyen d'accrochage 63 et moyen d'accrochage complémentaire 72) de la lame 6 et de l'embout 7 et, ainsi, d'améliorer l'esthétique de l'élément 5 de tablier 2, plus particulièrement au niveau d'un tel assemblage.

Selon une autre caractéristique, l'embout 7 comporte, encore, entre l'extrémité libre 700 de cet embout 7 positionnée à l'intérieur de la cavité 62 de la lame 6 et un moyen d'accrochage complémentaire 72, au moins une matrice 75 conçue pour conférer au moins un moyen d'accrochage 63 à une lame 6 de l'élément 5 de tablier 2 de dispositif d'occultation 1, ceci au moins par déformation (voire par découpage et par déformation) d'une partie de cette lame 6, plus particulièrement par emboutissage de cette partie de lame 6.

Tel que visible sur les figures 3, 5 et 6, une telle matrice 75 est constituée par logement 750 (débouchant ou traversant), que comporte l'embout 7 (plus particulièrement la première portion 70 de cet embout 7), et à l'intérieur duquel est repoussée une partie de la lame 6 (plus particulièrement une partie de la paroi 61, 61' de cette lame 6, notamment une partie de la bordure 64 d'une telle paroi 61, 61'), ceci pour conférer à cette lame 6 au moins un moyen d'accrochage 63.

En fait, un tel logement 750 comporte au moins une paroi latérale contre laquelle est repoussée ladite partie de lame 6, ceci lorsqu'on confère au moins un moyen d'accrochage 63 à cette lame 6.

Selon une caractéristique additionnelle, la rampe 73 que comporte l'embout 7 est localisée entre ladite matrice 75 et un moyen d'accrochage complémentaire 72 et/ou est constituée par une paroi latérale du logement 750 constituant cette matrice 75.

La présente invention concerne, également, un procédé d'assemblage d'un embout 7 (d'extrémité ou de liaison) et d'une lame 6 que comporte un élément 5 de tablier 2 de dispositif d'occultation 1.

A ce propos, on observera que c'est, plus particulièrement, les caractéristiques de l'embout 7 et de la lame 6 décrites ci-dessus qui permettent la mise en oeuvre de ce procédé.

Ce procédé consiste, alors, en ce que :
- on confère à ladite lame 6 au moins un moyen d'accrochage 63, ceci au moins en déformant une partie de cette lame 6 ;
- au moins en déformant une partie de cette lame 6, on définit au moins un logement 65 que comporte alors cette lame 6;
- on engage l'embout 7 à l'intérieur d'une cavité 62 que comporte la lame 6, ceci jusqu'à ce que cet embout 7 atteigne la position définitive qu'il adopte au sein de l'élément 5 de tablier 2 ;
- dans cette position définitive, on assure la coopération entre un moyen d'accrochage 63 que comporte la lame 6 et un moyen d'accrochage complémentaire 72 que comporte l'embout 7 et on comble, avec au moins un organe 74 que comporte ledit embout 7, au moins un logement 65 que comporte la lame 6 et qui résulte d'au moins une déformation de cette lame 6.

Tel que mentionné ci-dessus, on confère à la dite lame 6 au moins un moyen d'accrochage 63, ceci au moins en déformant une partie de cette lame 6.

A ce propos, il convient d'observer que, lorsqu'on confère à ladite lame 6 au moins un moyen d'accrochage 63, le procédé conforme à l'invention consiste, de préférence, en ce qu'on découpe et en ce qu'on déforme ladite lame 6, plus particulièrement après avoir découpé cette lame 6. En fait, une telle déformation est de type plastique et conduit à une déformation irréversible de cette lame 6 pour réaliser un tel moyen d'accrochage 63.

Selon un premier mode de réalisation, on confère au moins un tel moyen d'accrochage 63 à ladite lame 6, ceci avant d'engager l'embout 7 à l'intérieur de lame 6. Pour ce faire, le procédé consiste à recourir à un outil adapté.

Cependant et selon un mode de réalisation préféré de l'invention, le procédé consiste en ce que, avant de conférer à la lame 6 au moins un moyen d'accrochage 63, on engage partiellement l'embout 7 à l'intérieur d'une cavité 62 dont est pourvue la lame 6 et qui débouche à au moins extrémité latérale 60 de cette lame 6. Ensuite, on confère à cette lame 6 au moins un moyen d'accrochage 63 au moins en déformant une partie de cette lame 6, ceci en emboutissant une partie de cette lame 6 (plus particulièrement une partie d'une paroi 61, 61' de cette lame 6, notamment une partie d'une bordure 64 d'extrémité 60 d'une telle paroi 61, 61' de cette lame 6) au moins à l'aide d'une matrice 75 que comporte l'embout 7.

A ce propos, on observer que, lorsqu'on emboutit une partie de la lame 6, on repousse cette partie de lame 6 à l'intérieur d'un logement 750 (voire encore contre une paroi de ce logement 750) que comporte l'embout 7 et qui constitue ladite matrice 75.

Selon une autre caractéristique de ce procédé, lorsqu'on engage l'embout 7 à l'intérieur de la cavité 62 de la lame 6, on provoque le passage, d'une position rapprochée à une position éloignée, du ou des moyens d'accrochage 63 que comporte une paroi (61 ; 61') de cette lame 6 et/ou d'une paroi (61 ; 61') de cette lame 6 comportant ce ou ces moyens d'accrochage 63, ceci par rapport à au moins un moyen d'accrochage que comporte une autre paroi (61' ; 61) de cette lame 6 et/ou à une autre paroi (61' ; 61) de cette lame 6 (selon la cas, pourvue ou dépourvue d'un tel moyen d'accrochage 63).

A ce propos, on observera que ladite position rapprochée correspondant, en fait, à une position d'assemblage d'une lame 6 (plus particulièrement d'un moyen d'accrochage 63 que comporte une telle lame 6) avec un embout 7 (plus particulièrement avec un moyen d'accrochage complémentaire 72 que comporte un tel embout 7).

De plus, lorsqu'on provoque le passage d'un moyen d'accrochage 63 et/ou d'une paroi (61 ; 61'), d'une position rapprochée à une position éloignée, on assure, de préférence, une déformation élastique de ce moyen d'accrochage 63 et/ou de cette paroi (61 ; 61').

Le passage de cette position rapprochée (position d'assemblage) à cette position éloignée est assuré, d'une part, en engageant l'embout 7 à l'intérieur de la cavité 62 de la lame 6 et, d'autre part, en assurant, au cours de cet engagement, la progression d'un tel moyen d'accrochage 63 par rapport à la rampe 73 susmentionnée et en direction du moyen d'accrochage complémentaire 72 que comporte cet embout 7.

Cette progression est, avantageusement, facilitée par l'angle (inférieur ou égal à 90°) que forme l'aile 630 du moyen d'accrochage 63 avec la paroi (externe 61 et/ou interne 61') qui comporte cette aile 630.

Une autre caractéristique du procédé selon l'invention consiste en ce que, lorsqu'on assure la coopération entre un moyen d'accrochage 63 de la lame 6 et un moyen d'accrochage complémentaire 72 de l'embout 7, on assure le passage, d'une position éloignée à une position rapprochée (position d'assemblage), d'un tel moyen d'accrochage 63 que comporte une paroi (61 ; 61') de cette lame 6 et/ou d'une paroi (61 ; 61') de cette lame 6 comportant un tel moyen d'accrochage 63, ceci par rapport à au moins un moyen d'accrochage que comporte une autre paroi (61' ; 61) de cette lame 63 et/ou à une autre paroi (61' ; 61) de cette lame 6 (selon la cas, pourvue ou dépourvue d'un tel moyen d'accrochage 63).

A ce propos, on observera que, selon un premier mode de réalisation, lorsqu'on assure le passage d'un moyen d'accrochage 63 et/ou d'une paroi (61 ; 61'), de la position éloignée à la position rapprochée (position d'assemblage), on repousse ce moyen d'accrochage 63 et/ou cette paroi (61 ; 61') dans sa position rapprochée, ceci à l'aide d'un outil approprié.

Cependant et selon un mode de réalisation préférée de l'invention, lorsqu'on assure le passage d'un moyen d'accrochage 63 et/ou d'une paroi (61 ; 61') comportant un tel moyen d'accrochage 63, de la position éloignée à la position rapprochée, on autorise un retour de ce moyen d'accrochage 63 et/ou de cette paroi (61 ; 61') dans sa position rapprochée, ceci de manière élastique.

En fait, un tel retour élastique est permis en définissant la longueur (1) du moyen d'accrochage 63 (plus particulièrement de l'aile 630 de ce moyen d'accrochage 63 que comporte une lame 6 en fonction de la largeur (L) de la paroi (61 ; 61') de la lame 6 pourvue de ce moyen d'accrochage 63 ainsi que de l'épaisseur (e) de cette paroi, ceci pour autoriser un tel retour élastique du moyen d'accrochage 63 et/ou de la paroi (61 ; 61') comportant un tel moyen d'accrochage 63.

On observera, également, que le retour élastique du moyen d'accrochage 63 et/ou de la paroi (61 ; 61') comportant un tel moyen d'accrochage 63 est autorisé, d'une part, en engageant l'embout 7 à l'intérieur de la cavité 62 de la lame 6 jusqu'à sa position définitive et, d'autre part, par un tel engagement et dans cette position définitive, en permettant à l'aile 630 d'un tel moyen d'accrochage 63 de pénétrer dans l'ouverture du moyen d'accrochage complémentaire 72 que comporte l'embout 7.

Une telle pénétration est, avantageusement, facilitée par les parois de cette ouverture qui, tel que mentionné ci-dessus, formant, entre elles, un angle compris entre 5 et 20°.

Finalement, l'étape du procédé consistant à assurer le passage, d'une position éloignée à une position rapprochée (position d'assemblage), d'un moyen d'accrochage 63 que comporte une paroi (61 ; 61') de cette lame 6 et/ou d'une paroi (61 ; 61') de cette lame 6 comportant un tel moyen d'accrochage 63 est mise en oeuvre après avoir, au préalable, mis en oeuvre l'étape, décrite ci-dessus, et consistant à provoquer le passage, d'une position rapprochée à une position éloignée, d'un tel moyen d'accrochage 63 que comporte une paroi (61 ; 61') de cette lame 6 et/ou d'une paroi (61 ; 61') de cette lame 6 comportant un tel moyen d'accrochage 63.

Encore une autre caractéristique de l'invention consiste en ce qu'on comble, avec au moins un organe 74 que comporte ledit embout 7, au moins un logement 65 que comporte la lame 6 et qui résulte d'au moins une déformation de cette lame 6.

En fait, on comble un tel logement 65 en engageant, à l'intérieur de ce logement 65 et par emboîtement, ledit organe 74 que comporte l'embout 7, ceci lorsqu'on engage ledit embout 7 à l'intérieur de la cavité 62 de la lame 6, plus particulièrement en fin de phase d'engagement de cet embout 7 et lorsque celui-ci atteint la position définitive qu'il adopte au sein de l'élément 5 de tablier 2.

Selon une autre caractéristique de ce procédé, lorsqu'on engage l'embout 7 à l'intérieur de la cavité 62 de lame 6, on introduit, en fait, cet embout 7 à l'intérieur de la cavité 62 par une extrémité latérale 60 de cette lame 6 et par un mouvement axial conformément à un axe selon lequel s'étend la lame 6.

Finalement, la mise en oeuvre du procédé décrit ci-dessus permet, avantageusement, de réaliser un élément 5 de tablier 2 de dispositif d'occultation 1 présentant les caractéristiques décrites ci-dessus.

## Revendications

1. Elément (5) de tablier (2) de dispositif d'occultation (1) comportant, d'une part, au moins une lame (6) présentant au moins une extrémité latérale (60 ; 60') et pourvue d'au moins une cavité (62) débouchant à une telle extrémité latérale (60 ; 60') et, d'autre part, un embout (7 ; 7') au moins en partie engagé à l'intérieur de la cavité (62) de ladite lame (6), la lame (6) comportant, d'une part, au moins un moyen d'accrochage (63) réalisé par au moins une déformation de cette lame (6), **caractérisé par le fait que**
- la lame(6) comporte d'autre part, au moins un logement (65) résultant d'au moins une déformation de cette lame (6) ayant permis de réaliser au moins un moyen d'accrochage (63);
- l'embout (7) comporte, d'une part, au moins un moyen d'accrochage complémentaire (72) coopérant avec un moyen d'accrochage (63) que comporte la lame (6) et, d'autre part, au moins un organe (74) pour combler un tel logement (65) que comporte la lame (6).

2. Elément (5) de tablier (2) selon la revendication 1, **caractérisé par le fait que** la lame (6) comporte une paroi interne (61') et une paroi externe (61) tandis qu'un moyen d'accrochage (63) est constitué par une aile (630), que comporte une telle paroi (61 ; 61'), qui s'étend dans le prolongement d'une telle paroi (61 ; 61') et en direction de l'autre paroi (61' ; 61), et qui est constituée par au moins une déformation d'une telle paroi (61 ; 61').

3. Elément (5) de tablier (2) selon la revendication 2, **caractérisé par le fait qu'**au moins la paroi (61 ; 61') qui comporte au moins une aile (630), voire ladite aile (630) elle-même, sont de nature élastique.

4. Elément (5) de tablier (2) selon l'une quelconque des revendications 2 ou 3, **caractérisé par le fait que** l'aile (630) du moyen d'accrochage (63) que comporte une paroi (61 ; 61') s'étend en direction de l'autre paroi (61' ; 61) en formant, avec la paroi (61 ; 61') qui comporte cette aile (630), un angle inférieur ou égal à 90°.

5. Elément (5) de tablier (2) selon l'une quelconque des revendications 2 à 4, **caractérisé par le fait que** l'aile (630) du moyen d'accrochage (63) s'étend selon une direction perpendiculaire ou parallèle à un axe selon lequel s'étend la lame (6).

6. Elément (5) de tablier (2) selon l'une quelconque des revendications précédentes, **caractérisé par le fait que** le moyen d'accrochage (63) est constitué par au moins une déformation d'une partie d'une bordure (64) de l'extrémité latérale (60 ; 60') de la lame (6) de sorte que le logement (65), résultant d'une telle déformation, s'étend en bordure (64) de l'extrémité latérale (60 ; 60') de cette lame (6).

7. Elément (5) de tablier (2) selon l'une quelconque des revendications précédentes, **caractérisé par le fait que** le moyen d'accrochage complémentaire (72) est constitué par ouverture adoptant la forme d'une rainure, d'une gorge, d'une entaille, d'une fente, d'un trou ou analogue et/ou délimitée par des parois formant, entre elles, un angle compris entre 5 et 20°.

8. Elément (5) de tablier (2) selon l'une quelconque des revendications précédentes, **caractérisé par le fait que** l'embout (7) comporte, entre une extrémité libre (700) de cet embout (7) positionnée à l'intérieur de la cavité (62) de la lame (6) et un moyen d'accrochage complémentaire (72), au moins une rampe (73) divergeant par rapport à un plan médian longitudinal de l'embout (7) et en direction d'un tel moyen d'accrochage complémentaire (72).

9. Elément (5) de tablier (2) selon l'une quelconque des revendications précédentes, **caractérisé par le fait que** l'embout (7) comporte, d'une part, une première portion (70) engagée à l'intérieur d'une cavité (62) que comporte la lame (6) et, d'autre part, une deuxième portion (71) positionnée à l'extérieur de la cavité (62) de cette lame (6) et comportant une embase (710) en butée contre une extrémité latérale (60 ; 60') de la lame (6) ainsi qu'au moins un organe (74) pour combler au moins un logement (65) de cette lame (6).

10. Elément (5) de tablier (2) selon la revendication 9, **caractérisé par le fait que** l'organe (74) est constitué par un prolongement de ladite embase (710) s'étendant latéralement par rapport à cette embase (710) et en direction d'une extrémité libre (700) de la première portion (70) de l'embout (7).

11. Elément (5) de tablier (2) selon l'une quelconque des revendications précédentes, **caractérisé par le fait que** l'embout (7) comporte, entre une extrémité libre (700) de cet embout (7) positionnée à l'intérieur de la cavité (62) de la lame (6) et un moyen d'accrochage complémentaire (72), au moins une matrice (75) conçue pour conférer au moins un moyen d'accrochage (63) à une lame (6) de cet élément (5) de tablier (2) de dispositif d'occultation (1), ceci au moins par déformation d'une partie de cette lame (6).

12. Procédé d'assemblage d'un embout (7) et d'une lame (6) que comporte un élément (5) de tablier (2) de dispositif d'occultation (1), **caractérisé par le fait que** :
- on confère à ladite lame (6) au moins un moyen d'accrochage (63), ceci au moins en déformant une partie de cette lame (6);
- au moins en déformant une partie de cette lame (6), on définit au moins un logement (65) que comporte alors cette lame (6);
- on engage l'embout (7) à l'intérieur d'une cavité (62) que comporte la lame (6), ceci jusqu'à ce que cet embout (7) atteigne la position définitive qu'il adopte au sein de l'élément (5) de tablier (2);
- dans cette position définitive, on assure la coopération entre un moyen d'accrochage (63) que comporte la lame (6) et un moyen d'accrochage complémentaire (72) que comporte l'embout (7) et on comble, avec au moins un organe (74) que comporte ledit embout (7), au moins un logement (65) que comporte la lame (6) et qui résulte d'au moins une déformation de cette lame (6).

13. Procédé selon la revendication 12, **caractérisé par le fait que**, avant de conférer à la lame (6) au moins un moyen d'accrochage (63), on engage partiellement l'embout (7) à l'intérieur d'une cavité (62) dont est pourvue la lame (6) et qui débouche à au moins extrémité latérale (60 ; 60') de cette lame (6) et, ensuite, on confère à cette lame (6) au moins un moyen d'accrochage (63) au moins en déformant une partie de cette lame (6), ceci en emboutissant une partie de cette lame (6) au moins à l'aide d'une matrice (75) que comporte l'embout (7).

14. Procédé selon l'une quelconque des revendications 12 ou 13, **caractérisé par le fait que**, lorsqu'on assure la coopération entre un moyen d'accrochage (63) de la lame (6) et un moyen d'accrochage complémentaire (72) de l'embout (7), on assure le passage, d'une position éloignée à une position rapprochée, d'un tel moyen d'accrochage (63) que comporte une paroi (61 ; 61') de cette lame (6) et/ou d'une paroi (61 ; 61') de cette lame (6) comportant un tel moyen d'accrochage (63), ceci par rapport à au moins un moyen d'accrochage (63) que comporte une autre paroi (61' ; 61) de cette lame (6) et/ou à une autre paroi (61' ; 61) de cette lame (6).

15. Procédé selon la revendication 14, **caractérisé par le fait que** l'on assure le passage, d'une position éloignée à une position rapprochée, d'un moyen d'accrochage (63) que comporte une paroi (61 ; 61') de la lame (6) et/ou d'une paroi (61 ; 61') de cette lame (6) comportant un tel moyen d'accrochage (63), ceci en autorisant un retour, de manière élastique, d'un tel moyen d'accrochage (63) et/ou d'une telle paroi (61 ; 61') dans sa position rapprochée.

## Patentansprüche

1. Element (5) einer Decke (2) einer Verdunkelungsvorrichtung (1), umfassend einerseits wenigstens eine Leiste (6), die mindestens ein Seitenende (60; 60') aufweist und mit wenigstens einem Hohlraum (62) versehen ist, der an einem solchen Seitenende (60; 60') ausmündet, und andererseits ein Endstück (7; 7'), das zumindest teilweise in den Hohlraum (62) der besagten Leiste (6) eingeführt ist, wobei die Leiste (6) einerseits mindestens ein Einhakmittel (63) umfasst, das aus mindestens einer Verformung der Leiste (6) besteht,
**dadurch gekennzeichnet, dass**
- die Leiste (6) andererseits zumindest eine Aussparung (65) umfasst, die sich aus mindestens einer Verformung dieser Leiste (6), die es erlaubt hat, mindestens ein Einhakmittel (63) zu bilden, ergibt;
- das Endstück (7) einerseits mindestens ein ergänzendes Einhakmittel (72), das mit einem Einhakmittel (63), welches die Leiste umfasst (6), zusammenwirkt, und andererseits mindestens ein Organ (74) zum Füllen einer solchen Aussparung (65) umfasst, welche die Leiste (6) umfasst.

2. Element (5) einer Decke (2) nach Anspruch 1, **dadurch gekennzeichnet, dass** die Leiste (6) eine Innenwand (61') und eine Außenwand (61) umfasst, während ein Einhakmittel (63) aus einem Flügel (630) besteht, welchen eine solche Wand (61; 61') umfasst, der sich in der Verlängerung einer solchen Wand (61; 61') und in Richtung auf die andere Wand (61'; 61) erstreckt und aus mindestens einer Verformung einer solchen Wand (61; 61') besteht.

3. Element (5) einer Decke (2) nach Anspruch 2, **dadurch gekennzeichnet, dass** mindestens die Wand (61; 61'), die mindestens einen Flügel (630) umfasst, sogar der FLïgel (630) selbst elastischer Art sind.

4. Element (5) einer Decke (2) nach irgendeinem der Ansprüche 2 oder 3, **dadurch gekennzeichnet, dass** der Flügel (630) des Einhakmittels (63), welches eine Wand (61; 61') umfasst, sich in Richtung auf die andere Wand (61'; 61) erstreckt, wobei er mit der Wand (61; 61'), welche dieser Flügel (630) umfasst, einen Winkel von weniger als oder gleich 90° einschließt.

5. Element (5) einer Decke (2) nach einem der Ansprüche 2 bis 4, **dadurch gekennzeichnet, dass** der Flügel (630) des Einhakmittels (63) sich in einer Richtung senkrecht oder parallel zu einer Achse erstreckt, entlang der sich die Leiste (6) erstreckt.

6. Element (5) einer Decke (2) nach irgendeinem der vorhergehenden Ansprüche, **dadurch gekennzeichnet, dass** das Einhakmittel (63) aus mindestens einer Verformung eines Teils eines Randes (64) des Seitenendes (60; 60') der Leiste (6) besteht, so daß die Aussparung (65), die sich aus einer solchen Verformung ergibt, am Rand (64) des Seitenendes (60; 60') dieser Leiste (6) erstreckt.

7. Element (5) einer Decke (2) nach irgendeinem der vorhergehenden Ansprüche, **dadurch gekennzeichnet, dass** das ergänzende Einhakmittel (72) aus einer Öffnung besteht, die die Form einer Nut, einer Einkerbung, eines Schlitzes, eines Lochs oder dergleichen annimmt, und/oder die durch Wände begrenzt ist, die zwischen ihnen einen Winkel zwischen 5 und 20° einschließen.

8. Element (5) einer Decke (2) nach irgendeinem der vorhergehenden Ansprüche, **dadurch gekennzeichnet, dass** das Endstück (7) zwischen einem freien Ende (700) dieses Endstücks (7), das im Hohlraum (62) der Leiste (6) positioniert ist, und einem ergänzenden Einhakmittel (72) mindestens eine Rampe (73) umfasst, die relativ zu einer Längsmittelebene des Endstücks (7) und in Richtung auf ein solches ergänzendes Einhakmittel (72) divergierend ist.

9. Element (5) einer Decke (2) nach irgendeinem der vorhergehenden Ansprüche, **dadurch gekennzeichnet, dass** das Endstück (7) einerseits einen ersten Teil (70), der in einen Hohlraum (62) eingeführt ist, den die Leiste (6) umfasst, und andererseits einen zweiten Teil (71), der außerhalb des Hohlraums (62) dieser Leiste (6) positioniert ist und eine sich in Anlage gegen ein Seitenende (60; 60') der Leiste (6) befindliche Basis (710), sowie mindestens ein Organ (74) zum Füllen von zumindest einer Aussparung (65) dieser Leiste (6) umfaßt.

10. Element (5) einer Decke (2) nach Anspruch 9, **dadurch gekennzeichnet, dass** das Organ (74) aus einer Verlängerung der besagten Basis (710) besteht, die sich seitlich bezüglich dieser Basis (710) und in Richtung auf ein freies Ende (700) des ersten Teils (70) des Endstücks (7) erstreckt.

11. Element (5) einer Decke (2) nach irgendeinem der vorhergehenden Ansprüche, **dadurch gekennzeichnet, dass** das Endstück (7) zwischen einem freien Ende (700) dieses in dem Hohlraum (62) der Leiste (6) positionierten Endstücks (7) und einem ergänzenden Einhakmittel (72) wenigstens eine Matrix (75) umfasst, die ausgelegt ist, um einer Leiste (6) dieses Elements (5) der Decke (2) einer Verdunkelungsvorrichtung (1) zumindest ein Einhakmittel (63) zu verleihen, und zwar zumindest durch Verformen eines Teils dieser Leiste (6).

12. Verfahren zur Zusammenfügung eines Endstücks (7) und einer Leiste (6), die ein Element (5) einer Decke (2) einer Verdunkelungsvorrichtung (1) umfaßt, **dadurch gekennzeichnet, dass**:
- der besagten Leiste (6) mindestens ein Einhakmittel (63) verleiht wird, und zwar zumindest durch Verformen eines Teils dieser Leiste (6);
- wenigstens durch Verformen eines Teils dieser Leiste (6) zumindest eine Aussparung (65) definiert wird, welche diese Leiste (6) dann umfasst;
- das Endstück (7) in einen Hohlraum (62) eingeführt wird, welchen die Leiste (6) umfasst, und zwar bis dieses Endstück (7) die endgültige Position erreicht, die es in dem Element (5) der Decke (2) annimmt;
- in dieser endgültigen Position wird die Zusammenwirkung zwischen einem Einhakmittel (63), welches die Leiste (6) umfasst, und einem ergänzenden Einhakmittel (72), welches das Endstück (7) umfasst, gesichert und mit mindestens einem Organ (74), welches das besagte Endstück (7) umfasst, wird zumindest eine Aussparung (65) gefüllt, welche die Leiste (6) umfasst und sich aus mindestens einer Verformung dieser Leiste (6) ergibt.

13. Verfahren nach Anspruch 12, **dadurch gekennzeichnet, dass** bevor der Leiste (6) mindestens ein Einhakmittel (63) verleiht wird, das Endstück (7) teilweise in einen Hohlraum (62) eingeführt wird, mit der die Leiste (6) versehen ist und der an mindestens einem Seitenende (60; 60') dieser Leiste (6) ausmündet, und dieser Leiste (6) dann mindestens ein Einhakmittel (63) verliehen wird, zumindest durch Verformen eines Teils dieser Leiste (6), und zwar durch Stanzen eines Teils dieser Leiste (6) zumindest mittels einer Matrize (75), welche das Endtück (7) umfasst.

14. Verfahren nach irgendeinem der Ansprüche 12 oder 13, **dadurch gekennzeichnet, dass** wenn die Zusammenwirkung zwischen einem Einhakmittel (63) der Leiste (6) und einem ergänzenden Einhakmittel (72) des Endstücks (7) gesichert wird, der Überggang von einer entfernten Position in eine nahe Position eines solchen Einhakmittels (63), welche eine Wand (61; 61') dieser Leiste (6) und/oder einer Wand (61; 61') dieser Leiste (6), die ein solches Einhakmittel (63) umfasst gesichert wird, und zwar relativ zu zumindest einem Einhakmittel (63), welches eine weitere Wand (61'; 61) dieser Leiste (6) umfasst, und/oder zu einer weiteren Wand (61'; 61) dieser Leiste (6).

15. Verfahren nach Anspruch 14, **dadurch gekennzeichnet, dass** den Übergang von einer entfernten Position in eine nahe Position eines Einhakmittels (63), welches eine Wand (61; 61') der Leiste (6) und/oder eine Wand (61; 61') der Leiste (6), die ein solches Einhakmittel (63) umfasst, gesichert wird, und zwar indem eine elastische Rückstellung eines solchen Einhakmittels (63) und/oder einer solchen Wand (61; 61') in seine/ihre nahe Position erlaubt wird.

## Claims

1. An element (5) of an apron (2) of a shading device (1) including, on the one hand, at least one slat (6) having at least one side end (60; 60') and provided with at least one cavity (62) ending at such a side end (60; 60') and, on the other hand, an end-piece (7; 7') at least partly inserted into the cavity (62) of said slat (6), the slat (6) including, on the one hand, at least one hooking means (63) brought about by at least one deformation of this slat (6),
wherein
- the slat (6) includes, on the other hand, at least one recess (65) resulting from at least one deformation of this slat (6) having permitted to bring about at least one hooking means (63);
- the end-piece (7) comprises, on the one hand, at least one complementary hooking means (72) cooperating with a hooking means (63) the slat (6) includes and, on the other hand, at least one organ (74) for filling such a recess (65) the slat (6) includes.

2. The element (5) of an apron (2) according to claim 1, wherein the slat (6) includes an inner wall (61') and an outer wall (61), while a hooking means (63) is formed of a wing (630) such a wall (61; 61') includes, which extends in the prolongation of such a wall (61; 61') and towards the other wall (61'; 61), and which is formed of at least one deformation of such a wall (61; 61').

3. The element (5) of an apron (2) according to claim 2, wherein at least the wall (61; 61'), which includes at least one wing (630), even said wing (630) itself, are elastic in nature.

4. The element (5) of an apron (2) according to any one of claims 2 or 3, wherein the wing (630) of the hooking means (63) a wall (61; 61') includes extends towards the other wall (61'; 61) while forming, with the wall (61; 61'), which includes this wing (630), an angle smaller than or equal to 90°.

5. The element (5) of an apron (2) according to any one of claims 2 to 4, wherein the wing (630) of the hooking means (63) extends in a direction perpendicular or parallel to an axis along which the slat extends (6).

6. The element (5) of an apron (2) according to any one of the preceding claims, wherein the hooking means (63) is formed of at least one deformation of a portion of a border (64) of the side end (60; 60') of the slat (6), so that the recess (65) resulting from such a deformation extends at the edge (64) of the side end (60; 60') of said slat (6).

7. The element (5) of an apron (2) according to any one of the preceding claims, wherein the complementary hooking means (72) is formed of an opening adopting the form of a groove, a notch, a slot, a hole or the like and/or is delimited by walls forming between them an angle between 5 and 20°.

8. The element (5) of an apron (2) according to any one of the preceding claims, wherein the end-piece (7) includes, between a free end (700) of this end-piece (7) positioned inside the cavity (62) of the slat (6) and a complementary hooking means (72), at least one ramp (73) diverging with respect to a longitudinal median plane of the end-piece (7) and towards such a complementary hooking means (72).

9. The element (5) of an apron (2) according to any one of the preceding claims, wherein the end-piece (7) includes, on the one hand, a first portion (70) inserted into a cavity (62) the slat (6) includes and, on the other hand, a second portion (71) positioned outside the cavity (62) of this slat (6) and including a base (710) abutting against a side end (60; 60') of the slat (6) as well as at least one organ (74) for filling at least one recess (65) of this slat (6).

10. The element (5) of an apron (2) according to claim 9, wherein the organ (74) is formed of an extension of said base (710) extending laterally with respect to this base (710) and toward a free end (700) of the first portion (70) of the end-piece (7).

11. The element (5) of an apron (2) according to any one of the preceding claims, wherein the end-piece (7) includes, between a free end (700) of this end-piece (7) positioned inside the cavity (62) of the slat (6) and a complementary hooking means (72), at least one die (75) designed so as to impart at least one hooking means (63) to a slat (6) of this element (5) of an apron (2) of a shading device (1), this at least by deformation of a portion of the slat (6).

12. A method for assembling an end-piece (7) and a slat (6) an element (5) of an apron (2) of a shading device (1) includes, wherein:
- at least one hooking means (63) is imparted to said slat (6), at least by deforming a portion of said slat (6);
- at least by deforming a portion of this slat (6) is defined at least one recess (65), which this slat (6) then includes;
- the end-piece (7) is inserted into a cavity (62) the slat (6) includes, until this end-pied (7) reaches the final position it adopts within the element (5) of an apron (2);
- in this final position is ensured the cooperation between a hooking means (63) the blade (6) includes and a complementary hooking means (72) the end-piece (7) includes, and with at least one organ (74) said end-piece (7) includes is filled at least one recess (65) the blade (6) includes and which results from at least one deformation of this end-piece (6).

13. The method according to claim 12, wherein, before imparting to the slat (6) at least one hooking means (63), the end-piece (7) is partially inserted into a cavity (62), which the slat (6) is provided with and which ends at least at one side end (60; 60') of said slat (6) and, then, to this slat (6) is conferred at least one hooking means (63) at least by deforming a portion of the slat (6), this by deep-drawing this portion of the slat at least by means of a die (75) the end-piece (7) includes.

14. The method according to any one of claims 12 or 13, wherein, when the cooperation between a hooking means (63) of the slat (6) and a complementary hooking means (72) of the end-piece (7) is ensured, the passage from a remote position to a close position of such a hooking means (63) a wall (61; 61') of said slat (6) includes and/or of a wall (61; 61') of said slat (6) including such a hooking means (63) is ensured, this with respect to at least one hooking means (63) another wall (61'; 61) of this slat (6) includes and/or to another wall (61'; 61) of this slat (6).

15. The method of claim 14, wherein the passage from a remote position to a close position of a hooking means (63) a wall (61; 61') of the slat (6) includes and/or of a wall (61; 61') of said slat (6) including such a hooking means (63) is ensured, by permitting a restoring in a springy way of such a hooking means (63) and/or of such a wall (61; 61') into its close position.
